# EUROPÄISCHE PATENTSCHRIFT

(11) **EP 0 421 009 B1**
(45) Veröffentlichungstag und Bekanntmachung des Hinweises auf die Patenterteilung: **03.02.1993**
(21) Anmeldenummer: 89118401.2
(22) Anmeldetag: 04.10.1989
(51) Int. Cl.: H05G 1/66

(54) **Röntgendiagnostikgenerator mit einer Drehanoden-Röntgenröhre**
X-ray diagnostic generator with a rotating anode X-ray tube
Générateur radiodiagnostique comportant un tube à rayons X à anode rotative

(43) Veröffentlichungstag der Anmeldung: 10.04.1991
(73) Patentinhaber: SIEMENS AKTIENGESELLSCHAFT, 80333 München (DE)
(72) Erfinder: Aichinger, Horst, Dr.rer.nat., D-8510 Fürth (DE); Moosmann, Albert, Dipl.-Ing. (FH), D-8520 Erlangen (DE)

(56) Entgegenhaltungen:
- EP-A- 0 051 295
- DE-B- 1 239 783
- US-A- 3 943 356
- US-A- 4 316 129
- US-A- 4 519 093
- PATENT ABSTRACTS OF JAPAN, Band 9, Nr. 321 (E-367)[2044], 17. Dezember 1985 & JP-A-60 154 499 (SHIMAZU SEISAKUSHO K.K.) 14-08-1985
- PATENT ABSTRACTS OF JAPAN, Band 10, Nr. 356 (E-459)[2412], 29. November 1986 & JP-A-61 153 932 (TOSHIBA CORP.) 12-07-1986

## Beschreibung

### Röntgendiagnostikgenerator mit einer Drehanoden-Röntgenröhre

Die Erfindung betrifft einen Röntgendiagnostikgenerator mit einer Drehanoden-Röntgenröhre und einer Speiseschaltung für den Drehanodenmotor.

Es ist bekannt, bei Hochfrequenz-Röntgengeneratoren nicht nur die Frequenz der Speisespannung für die Röntgenröhre in den Hochfrequenzbereich zu legen, also über einen Wechselrichter und einen vorgeschalteten Gleichrichter aus dem Netz zu gewinnen, sondern auch den Drehanodenmotor über einen Gleichrichter und einen nachgeschalteten Wechselrichter zu speisen. Auf diese Weise ist es möglich, die Speisefrequenz für den Drehanodenmotor und damit die Anodendrehzahl individuell festzulegen, d.h. jeweils optimal den Aufnahmeparametern anzupassen.

Wird die Anodendrehzahl individuell festgelegt, so ist es möglich, daß sie Werte annimmt, bei denen in den Lagern Resonanzschwingungen auftreten. Die Lager können dadurch beschädigt werden.

Der Erfindung liegt die Aufgabe zugrunde, einen Röntgendiagnostikgenerator der eingangs genannten Art so auszubilden, daß bei individueller Festlegung der Anodendrehzahl das Auftreten von Resonanzschwingungen in der Anodenlagerung verhindert ist.

Diese Aufgabe ist erfindungsgemäß dadurch gelöst, daß bei individueller Festlegung der Anodendrehzahl in Abhängigkeit von den Aufnahmeparametern ein Vibrationsdetektor vorhanden ist, der einen eingestellten Drehzahlwert geringfügig verändert, wenn in der Motorlagerung Resonanzen auftreten. Der Vibrationsdetektor detektiert das Auftreten von Resonanzschwingungen und gibt diese Information sofort an die Antriebseinheit für den Drehanodenmotor. Diese korrigiert nun die Antriebsfrequenz minimal nach oben oder unten, so daß die Resonanzschwingungen wieder verschwinden.

Die Erfindung ist nachfolgend anhand eines in der Zeichnung dargestellten Ausführungsbeispieles näher erläutert.

In der Zeichnung ist eine Drehanoden-Röntgenröhre 1 mit einem Drehanodenmotor 2 dargestellt, die von einer Speiseschaltung 3 mit Anoden- und Heizspannung versorgt wird. Der Drehanodenmotor 2 wird von einer Speiseschaltung 4 mit einer geeigneten Speisespannung versorgt, die so festgelegt wird, daß sich zu den jeweiligen Aufnahmeparametern die optimale Motor- und damit Anodendrehzahl ergibt. Die Speiseschaltungen 3, 4 enthalten jeweils einen Netzgleichrichter und einen nachgeschalteten Wechselrichter.

Dem Drehanodenmotor 2 ist ein Vibrationsdetektor 5 zugeordnet, der das Auftreten von Resonanzschwingungen in der Anodenlagerung detektiert und über einen Prozessor 6 bewirkt, daß in diesem Fall die Speisefrequenz und damit die Anodendrehzahl geringfügig nach oben oder unten verändert wird, so daß die Resonanzschwingungen wieder verschwinden und damit keine Lagerschädigung eintritt. Der Prozessor 6 erhält an seinem Eingang 7 ein Signal, das dem von einem Aufnahmedatenrechner ermittelten Sollwert für die Anodendrehzahl entspricht. Dieser Sollwert wird im oben beschriebenen Sinne beim Auftreten von Resonanzschwingungen geringfügig verändert.

## Patentansprüche

1. Röntgendiagnostikgenerator mit einer Drehanoden-Röntgenröhre (1) und einer Speiseschaltung (4) für den Drehanodenmotor (2), die die Speisefrequenz und damit die Anodendrehzahl in Abhängigkeit von den Aufnahmeparametern individuell festlegt, sowie mit einem Vibrationsdetektor (5), der, wenn in der Motorlagerung Resonanzschwingungen auftreten, bewinkt, daß die festgelegte Speisefrequenz und damit die Anodendrehzahl geringfügig so verändert sind, daß die Resonanzschwingungen wider verschwinden.

## Claims

1. X-ray diagnostic generator, having a rotating anode X-ray tube (1) and a feed circuit arrangement (4) for the rotating anode motor (2) which individually fixes the feed frequency and with that the anode rotational speed as a function of the exposure parameters, and also having a vibration detector (5) which, when resonance vibrations occur in the motor bearing, causes the fixed feed frequency, and with that the anode rotational speed, to change slightly so that the resonance vibrations disappear again.

## Revendications

1. Générateur de radiodiagnostic comportant un tube à rayons X à anode tournante (1) et un circuit d'alimentation (4) pour le moteur (2) de l'anode tournante, qui, lorsque des vibrations de résonance apparaissent dans le support du moteur, agit en sorte que la fréquence d'alimentation fixée et par conséquent la vitesse de rotation de l'anode sont légèrement modifiées de sorte que les vibrations de résonance disparaissent à nouveau.
